# EUROPÄISCHE PATENTSCHRIFT

(11) **EP 3 004 312 B1**
(45) Veröffentlichungstag und Bekanntmachung des Hinweises auf die Patenterteilung: **20.02.2019**
(21) Anmeldenummer: 14727784.2
(22) Anmeldetag: 23.05.2014
(51) Int. Cl.: C11D 3/37

(54) **DIE PRIMÄRWASCHKRAFT VERBESSERNDE SULFONATGRUPPENHALTIGE POLYMERE WIRKSTOFFE**
SULFONATE GROUP-CONTAINING POLYMER ACTIVE INGREDIENTS WHICH IMPROVE PRIMARY DETERGENT POWER
SUBSTANCES ACTIVES POLYMÈRES CONTENANT DES GROUPES SULFONATES AMÉLIORANT LE POUVOIR LAVANT PRIMAIRE

(30) Priorität: 05.06.2013 FR 1355178
(43) Veröffentlichungstag der Anmeldung: 13.04.2016
(73) Patentinhaber: Henkel AG & Co. KGaA, 40589 Düsseldorf (DE)
(72) Erfinder: LUNEAU, Benoit, 40885 Ratingen (DE); VOCKENROTH, Inga Kerstin, 40597 Düsseldorf (DE); PLATH, Nicole, 40212 Düsseldorf (DE); TRAN, Quang Ngoc, F-13013 Marseille (FR); PHAN, Trang, F-13009 Marseille (FR); GIGMES, Didier, F-13190 Allauch (FR); BERTIN, Denis, F-13013 Marseille (FR)
(86) Internationale Anmeldenummer: PCT/EP2014/060697
(87) Internationale Veröffentlichungsnummer: WO 2014/195156

(56) Entgegenhaltungen:
- EP-A2- 0 185 427
- WO-A1-00/53711
- WO-A1-2008/110816
- DE-A1-102005 061 058

## Beschreibung

Die vorliegende Erfindung betrifft die Verwendung bestimmter sulfonatgruppenhaltiger Polymere zur Verstärkung der Primärwaschkraft von Wasch- oder Reinigungsmitteln beim Waschen von Textilien oder Reinigen harter Oberflächen gegenüber insbesondere bleichbaren oder enzymsensitiven Anschmutzungen, und Wasch- und Reinigungsmittel, welche derartige Polymere enthalten.

Waschmittel enthalten neben den für den Waschprozess unverzichtbaren Inhaltsstoffen wie Tensiden und Buildermaterialien in der Regel weitere Bestandteile, die man unter dem Begriff Waschhilfsstoffe zusammenfassen kann und die so unterschiedliche Wirkstoffgruppen wie Schaumregulatoren, Vergrauungsinhibitoren, Bleichmittel, Bleichaktivatoren und Farbübertragungsinhibitoren umfassen. Zu derartigen Hilfsstoffen gehören auch Substanzen, deren Anwesenheit die Waschkraft von Tensiden verstärkt, ohne dass sie in der Regel selbst ein ausgeprägtes tensidisches Verhalten aufzuweisen müssen. Gleiches gilt sinngemäß auch für Reinigungsmittel für harte Oberflächen. Derartige Substanzen werden oft als Waschkraftverstärker bezeichnet.

Lin, L.-H., Chiang, C.-Y., Liu, H.-J., Chen, K.-M.; J. Appl. Pol. Sci., 2002, 86, 2727-2731 beschreiben Dispersionsfarben mit wasserlöslichen Polyestern aus Polyethylenglykol und Sulfoisophthalsäure.

Aus der internationalen Patentanmeldung WO 02/18474 A1 sind fliessfähige, amphiphile und nichtionische Oligoester bekannt, die durch Umsetzung einer oder mehrerer Dicarbonsäuren mit einer oder mehrerer Polyol-Verbindungen mit mindestens 3 OH-Gruppen und eines oder mehrerer wasserlöslicher Alkylenoxid-Anlagerungsprodukte eines oder mehrer C₂-bis C₄-Alkylenoxide an einen C₁- bis C₆-Alkohol und gegebenenfalls einer oder mehrerer Diol-Verbindungen erhältlich sind, bekannt, die wie dort beschrieben für den Einsatz in Reinigerformulierungen zur Reinigung harter Oberflächen, in Vollwaschmitteln, Feinwaschmitteln, Colorwaschmitteln, Gardinenwaschmitteln, Wäscheweichspülern, Teppichreinigungs-und Imprägniermitteln sowie in Haarbehandlungsmitteln geeignet sind.

Die Patentanmeldung DE 10 2005 061 058 A1 offenbart Polyester aus Terephthalsäure, Sulfoisophthalsäure und gegegebenfalls oligomeren Alkylenglykolen mit nichtionischen Endgruppen, die als sogenannte Soil Release Komponenten in Wasch- und Reinigungsmitteln eingesetzt werden können.

Überraschenderweise wurde gefunden, dass bestimmte sulfonatgruppenhaltige Polyester oder Polyamide besonders gute die Primärwaschkraft verstärkende Eigenschaften haben.

Gegenstand der Erfindung ist die Verwendung von Polymeren aus Einheiten der allgemeinen Formel (I) oder (II)
in denen unabhängig voneinander A für eine lineare oder verzweigtkettige Alkylengruppe mit 1 bis 12, vorzugsweise 2 bis 12 C-Atomen steht,
L für A oder eine Gruppe der allgemeinen Formel (III) steht,
in der Y¹ für eine lineare oder verzweigtkettige Alkylengruppe mit 1 bis 6, vorzugsweise 2 bis 4 C-Atomen steht,
Y² für eine lineare oder verzweigtkettige Alkylengruppe mit 1 bis 6, vorzugsweise 2 bis 4 C-Atomen steht,
x und z für Zahlen von 0 bis 8 stehen, wobei die Summe von x + z im Bereich von 0 bis 8,0 liegt,
y für eine Zahl im Bereich von 2,0 bis 40,0 steht,
R¹ für H oder eine Alkylgruppe mit 1 bis 4 C-Atomen steht,
R² für H oder eine Alkylgruppe mit 1 bis 4 C-Atomen steht, und
n für eine Zahl im Bereich von 2 bis 20 steht,
zur Verstärkung der Primärwaschkraft von Wasch- oder Reinigungsmitteln beim Waschen von Textilien oder beim Reinigen harter Oberflächen gegenüber insbesondere bleichbaren oder enzymsensitiven Anschmutzungen.

Die Polymere der allgemeinen Formeln (I) und (II) können durch Umsetzung von 5-Sulfoisophthalsäure oder deren Alkylesterderivaten wie beispielsweise Dimethyl-5-sulfoisophthalat-Na-Salz mit einem Diol oder einem Diamin erhalten werden. Außer den Einheiten der allgemeinen Formel (I) oder (II) sind keine weiteren Einheiten in den Polymeren enthalten; sie können herstellungsbedingt Endgruppen in Form von Alkylestereinheiten, OH - Gruppen oder NR¹H - Gruppen aufweisen.

Der polymere Wirkstoff weist vorzugsweise ein mittleres Molekulargewicht (hier und im folgenden bei mittleren Molekulargewichtsangaben: Zahlenmittel) im Bereich von 500 g/mol bis 100000 g/mol, insbesondere von 1000 g/mol bis 40000 g/mol auf.

Das Polymer zeigt Wechselwirkungen mit anionischen Tensiden wie insbesondere linearem Alkylbenzolsulfonat, die auf die Ausbildung eines Tensid-Polymer-Aggregats zurückzuführen sein können. Der Effekt kann über eine Messung der Oberflächenspannung nachgewiesen werden, wobei die Oberflächenspannung durch die Anwesenheit des Polymers erhöht wird. Diese Erhöhung kann darauf beruhen, dass sich ein reinigungsaktives Aggregat in der Lösung bildet und daher weniger Tensid an der Grenzfläche vorhanden ist.

Zur Bestimmung des Aggregationsparameters X_{ag} wird die Oberflächenspannung γ einer wässrigen Lösung von 0,12 g/l linearem C₁₀₋₁₃-Alkylbenzolsulfonat, wie es zum Beispiel unter den Handelsnamen Disponil® LDBS 55 oder Marlon® A360 erhältlich ist, in Ab- und Anwesenheit von 0,2g/l des Polymers gemessen und der Wert in Abwesenheit des Polymers von dem Wert in Anwesenheit des Polymers subtrahiert: ${X}_{ag} = {γ}_{1} \left(Tensid+Polymer\right) - {γ}_{2} \left(Tensid\right)$

Dabei kann die Messung der Oberflächenspannung mittels der Du-Noüy Ringmethode, beispielsweise unter Einsatz eines TE3-Ring/Platten Tensiometers der Firma Lauda (Lauda-Königshofen) vorgenommen werden. Hierzu wird ein Ring aus beispielsweise Metall, der an einem Torsionskraftmesser befestigt ist, so in die Tensid-Polymer-Lösung eingetaucht, dass sich der Ring unter der Oberfläche der Lösung befindet. Der Ring wird dann langsam aus der Lösung gezogen und die Kraft, die auf den Meßring ausgeübt wird, kurz bevor der Flüssigkeitsfilm abreißt, wird mit dem Torsionskraftmesser gemessen. Die Oberflächenspannung kann bei Kenntnis des Durchmessers des Ringes und der Abreißkraft berechnet werden.

Die Messungen werden jeweils bei 25°C unter Einstellung der Messlösungen auf pH 8,5 vorgenommen. Tritt das Polymer mit dem Tensid in Wechselwirkung, treten Aggregationsparameter X_{ag} > 1 mN/m, vorzugsweise X_{ag} > 4 mN/m und insbesondere im Bereich von 5 mN/m bis 8 mN/m auf. In allen Aspekten der vorliegenden Erfindung ist ein Polymer mit einem Aggregationsparameter in diesen Bereichen bevorzugt.

Ein weiterer Gegenstand der Erfindung ist ein Verfahren zum Entfernen von insbesondere bleichbaren oder enzymsensitiven Anschmutzungen von Textilien oder harten Oberflächen, bei dem ein Wasch- oder Reinigungsmittel und ein genannter polymerer Wirkstoff zum Einsatz kommen. Dieses Verfahren kann manuell oder maschinell, zum Beispiel mit Hilfe einer Haushaltswaschmaschine oder Geschirrspülmaschine, ausgeführt werden. Dabei ist es möglich, das insbesondere flüssige Mittel und den Wirkstoff gleichzeitig oder nacheinander anzuwenden. Die gleichzeitige Anwendung läßt sich besonders vorteilhaft durch den Einsatz eines Mittels, welches den Wirkstoff enthält, durchführen. Unter bleichbaren oder enzymsensitiven Anschmutzungen werden solche verstanden, die üblicherweise von Bleichmitteln oder mit Hilfe von Enzymen zumindest anteilsweise entfernbar sind.

Unter bleichbaren Anschmutzungem sollen solche verstanden werden, die gefärbt sind und nach dem Waschen in Gegenwart eines peroxidischen Bleichmittels und gegebenenfalls eines Bleichaktivators stärker entfernt werden oder zumindest einen helleren Farbton aufweisen als nach dem Waschen ohne das peroxidische Bleichmittel und gegebenenfalls den Bleichaktivator. Die bleichbaren Anschmutzungen enthalten üblicherweise polymerisierbare Substanzen, insbesondere Farbstoffe, wobei es sich bei den Farbstoffen vorzugsweise um polyphenolische Farbstoffe, insbesondere um Flavonoide, vor allem um Anthocyanidine oder Anthocyane oder Oligomere dieser Verbindungen handelt. Neben der Entfernung von Anschmutzungen in den Farben grün, gelb, rot oder blau kommt auch die von Anschmutzungen in Zwischenfarben, insbesondere violett, lila, braun, purpurfarben oder rosa, und auch von Anschmutzungen in Betracht, die eine grüne, gelbe, rote, violette, lilafarbene, braune, purpurfarbene, rosafarbene oder blaue Tönung aufweisen, ohne im Wesentlichen selbst komplett aus dieser Farbe zu bestehen. Die genannten Farben können insbesondere auch jeweils hell oder dunkel sein. Es handelt sich hierbei vorzugsweise um Anschmutzungen, insbesondere um Flecken von Gras, Früchten oder Gemüse, insbesondere auch um Anschmutzungen durch Lebensmittelprodukte, wie beispielsweise Gewürze, Saucen, Chutneys, Currys, Pürees und Marmeladen, oder Getränke, wie beispielsweise Kaffee, Tee, Weine und Säfte, die entsprechende grüne, gelbe, rote, violette, lilafarbene, braune, purpurfarbene, rosafarbene und/oder blaue Farbstoffe enthalten.

Unter enzymsensitiven Anschmutzungen sollen solche verstanden werden, die nach dem Waschen in Gegenwart von Enzymen stärker entfernt werden oder, wenn sie gefärbt sind, einen helleren Farbton aufweisen als nach dem Waschen ohne das Enzym. Vorzugsweise handelt es sich um proteinhaltige, polysaccharidhaltige und/oder fetthaltige Anschmutzungen, wie beispielsweise Ei, Blut, Stärke, Mannan, Gras, oder Soßen.

Der Einsatz der erfindungsgemäß verwendeten Wirkstoffe führt zu einer signifikant besseren Ablösung von insbesondere bleichbaren oder enzymsenitiven Anschmutzungen auf harten Oberflächen und auf Textilien, auch solchen aus Baumwolle oder mit einem Anteil von Baumwolle, als dies bei Verwendung bisher für diesen Zweck bekannter Verbindungen der Fall ist. Alternativ können bei gleich bleibendem Schmutzablösevermögen bedeutende Mengen an Tensiden eingespart werden.

Die erfindungsgemäße Verwendung kann im Rahmen eines Wasch- oder Reinigungsprozesses derart erfolgen, dass man den Wirkstoff einer wasch- oder reinigungsmittelhaltigen Flotte zusetzt oder vorzugsweise den Wirkstoff als Bestandteil eines Wasch- oder Reinigungsmittels in die Flotte einbringt, wobei die Konzentration an dem Polymer in der Flotte vorzugsweise im Bereich von 0,01 g/l bis 0,5 g/l, insbesondere von 0,02 g/l bis 0,2 g/l liegt.

Ein weiterer Gegenstand der Erfindung ist daher ein Wasch- oder Reinigungsmittel, enthaltend ein Polymer aus Einheiten der allgemeinen Formeln (I) oder (II).

Wasch- oder Reinigungsmittel, die einen erfindungsgemäß zu verwendenden Wirkstoff enthalten oder mit diesem zusammen verwendet oder im erfindungsgemäßen Verfahren eingesetzt werden, können alle üblichen sonstigen Bestandteile derartiger Mittel enthalten, die nicht in unerwünschter Weise mit dem erfindungswesentlichen Wirkstoff wechselwirken. Vorzugsweise wird ein oben definierter Wirkstoff in Mengen von 0,1 Gew.-% bis 10 Gew.-%, insbesondere 0,5 Gew.-% bis 5 Gew.-% in Wasch- oder Reinigungsmittel eingearbeitet.

Überraschenderweise wurde gefunden, dass derartige Wirkstoffe die Wirkung bestimmter anderer Wasch- und Reinigungsmittelinhaltsstoffe positiv beeinflussen und dass umgekehrt die Wirkung des Wirkstoffs durch bestimmte andere Inhaltsstoffe noch zusätzlich verstärkt wird. Diese Effekte treten insbesondere bei Bleichmitteln, bei enzymatischen Wirkstoffen, insbesondere Proteasen und Lipasen, bei wasserlöslichen anorganischen und/oder organischen Buildern, insbesondere auf Basis oxidierter Kohlenhydrate oder polymeren Polycarboxylaten und bei synthetischen Aniontensiden vom Sulfat- und Sulfonattyp, auf, weshalb der Einsatz mindestens eines der genannten weiteren Inhaltsstoffe zusammen mit erfindungsgemäß zu verwendendem Wirkstoff bevorzugt ist.

Ein Mittel, welches einen erfindungsgemäß zu verwendenden Wirkstoff enthält oder mit diesem zusammen verwendet wird oder im erfindungsgemäßen Verfahren zum Einsatz kommt, kann vorzugsweise Bleichmittel auf Persauerstoffbasis, insbesondere in Mengen im Bereich von 5 Gew.-% bis 70 Gew.-%, sowie gegebenenfalls Bleichaktivator, insbesondere in Mengen im Bereich von 2 Gew.-% bis 10 Gew.-%, enthalten. Die in Betracht kommenden Bleichmittel sind vorzugsweise die in Waschmitteln in der Regel verwendeten Persauerstoffverbindungen wie Percarbonsäuren, beispielsweise Dodecandipersäure oder Phthaloylaminoperoxicapronsäure, Wasserstoffperoxid, Alkaliperborat, das als Tetra- oder Monohydrat vorliegen kann, Percarbonat, Perpyrophosphat und Persilikat, die in der Regel als Alkalisalze, insbesondere als Natriumsalze, vorliegen. Derartige Bleichmittel sind in Waschmitteln, welche einen erfindungsgemäß verwendeten Wirkstoff enthalten, vorzugsweise in Mengen bis zu 25 Gew.-%, insbesondere bis zu 15 Gew.-% und besonders bevorzugt von 5 Gew.-% bis 15 Gew.-%, jeweils bezogen auf gesamtes Mittel, vorhanden, wobei insbesondere Percarbonat zum Einsatz kommt. Die fakultativ vorhandene Komponente der Bleichaktivatoren umfaßt die üblicherweise verwendeten N- oder O-Acylverbindungen, beispielsweise mehrfach acylierte Alkylendiamine, insbesondere Tetraacetylethylendiamin, acylierte Glykolurile, insbesondere Tetraacetylglykoluril, N-acylierte Hydantoine, Hydrazide, Triazole, Urazole, Diketopiperazine, Sulfurylamide und Cyanurate, außerdem Carbonsäureanhydride, insbesondere Phthalsäureanhydrid, Carbonsäureester, insbesondere Natrium-isononanoyl-phenolsulfonat, und acylierte Zuckerderivate, insbesondere Pentaacetylglukose, sowie kationische Nitrilderivate wie Trimethylammoniumacetonitril-Salze. Die Bleichaktivatoren können zur Vermeidung der Wechselwirkung mit den Perverbindungen bei der Lagerung in bekannter Weise mit Hüllsubstanzen überzogen und/oder granuliert worden sein, wobei mit Hilfe von Carboxymethylcellulose granuliertes Tetraacetylethylendiamin mit mittleren Korngrößen von 0,01 mm bis 0,8 mm, granuliertes 1,5-Diacetyl-2,4-dioxohexahydro-1,3,5-triazin, und/oder in Teilchenform konfektioniertes Trialkylammoniumacetonitril besonders bevorzugt ist. In Waschmitteln sind derartige Bleichaktivatoren vorzugsweise in Mengen bis zu 8 Gew.-%, insbesondere von 2 Gew.-% bis 6 Gew.-%, jeweils bezogen auf gesamtes Mittel, enthalten.

In einer bevorzugten Ausführungsform enthält ein erfindungsgemäßes oder im Rahmen der erfindungsgemäßen Verwendung eingesetztes Mittel synthetisches Aniontensid vom Sulfat- und/oder Sulfonattyp, insbesondere Alkylbenzolsulfonat, Fettalkylsulfat, Fettalkylethersulfat, Alkyl- und/oder Dialkylsulfosuccinat, Sulfofettsäureester und/oder Sulfofettsäuredisalze, insbesondere in einer Menge im Bereich von 2 Gew.-% bis 25 Gew.-%. Bevorzugt wird das Aniontensid aus den Alkylbenzolsulfonaten, den Alkyl- oder Alkenylsulfaten und/oder den Alkyl- oder Alkenylethersulfaten ausgewählt, in denen die Alkyl- oder Alkenylgruppe 8 bis 22, insbesondere 12 bis 18 C-Atome besitzt. Bei diesen handelt es sich üblicherweise nicht um Einzelsubstanzen, sondern um Schnitte oder Mischungen. Darunter sind solche bevorzugt, deren Anteil an Verbindungen mit längerkettigen Resten im Bereich von 16 bis 18 C-Atomen über 20 Gew.-% beträgt.

Eine weitere Ausführungsform derartiger Mittel umfaßt die Anwesenheit von nichtionischem Tensid, ausgewählt aus Fettalkylpolyglykosiden, Fettalkylpolyalkoxylaten, insbesondere -ethoxylaten und/oder -propoxylaten, Fettsäurepolyhydroxyamiden und/oder Ethoxylierungs- und/oder Propoxylierungsprodukten von Fettalkylaminen, vicinalen Diolen, Fettsäurealkylestern und/oder Fettsäureamiden sowie deren Mischungen, insbesondere in einer Menge im Bereich von 2 Gew.-% bis 25 Gew.-%.

Zu den in Frage kommenden nichtionischen Tensiden gehören die Alkoxylate, insbesondere die Ethoxylate und/oder Propoxylate von gesättigten oder ein- bis mehrfach ungesättigten linearen oder verzweigtkettigen Alkoholen mit 10 bis 22 C-Atomen, vorzugsweise 12 bis 18 C-Atomen. Der Alkoxylierungsgrad der Alkohole liegt dabei in der Regel zwischen 1 und 20, vorzugsweise zwischen 3 und 10. Sie können in bekannter Weise durch Umsetzung der entsprechenden Alkohole mit den entsprechenden Alkylenoxiden hergestellt werden. Geeignet sind insbesondere die Derivate der Fettalkohole, obwohl auch deren verzweigtkettige Isomere, insbesondere sogenannte Oxoalkohole, zur Herstellung verwendbarer Alkoxylate eingesetzt werden können. Brauchbar sind demgemäß die Alkoxylate, insbesondere die Ethoxylate, primärer Alkohole mit linearen, insbesondere Dodecyl-, Tetradecyl-, Hexadecyl- oder Octadecyl-Resten sowie deren Gemische. Außerdem sind entsprechende Alkoxylierungsprodukte von Alkylaminen, vicinalen Diolen und Carbonsäureamiden, die hinsichtlich des Alkylteils den genannten Alkoholen entsprechen, verwendbar. Darüberhinaus kommen die Ethylenoxid- und/oder Propylenoxid-Insertionsprodukte von Fettsäurealkylestern sowie Fettsäurepolyhydroxyamide in Betracht. Zur Einarbeitung in die erfindungsgemäßen Mittel geeignete sogenannte Alkylpolyglykoside sind Verbindungen der allgemeinen Formel (G)ₙ-OR¹², in der R¹² einen Alkyl- oder Alkenylrest mit 8 bis 22 C-Atomen, G eine Glykoseeinheit und n eine Zahl zwischen 1 und 10 bedeuten. Bei der Glykosidkomponente (G)ₙ handelt es sich um Oligo- oder Polymere aus natürlich vorkommenden Aldose- oder Ketose-Monomeren, zu denen insbesondere Glucose, Mannose, Fruktose, Galaktose, Talose, Gulose, Altrose, Allose, Idose, Ribose, Arabinose, Xylose und Lyxose gehören. Die aus derartigen glykosidisch verknüpften Monomeren bestehenden Oligomere werden außer durch die Art der in ihnen enthaltenen Zucker durch deren Anzahl, den sogenannten Oligomerisierungsgrad, charakterisiert. Der Oligomerisierungsgrad n nimmt als analytisch zu ermittelnde Größe im allgemeinen gebrochene Zahlenwerte an; er liegt bei Werten zwischen 1 und 10, bei den vorzugsweise eingesetzten Glykosiden unter einem Wert von 1,5, insbesondere zwischen 1,2 und 1,4. Bevorzugter MonomerBaustein ist wegen der guten Verfügbarkeit Glucose. Der Alkyl- oder Alkenylteil R¹² der Glykoside stammt bevorzugt ebenfalls aus leicht zugänglichen Derivaten nachwachsender Rohstoffe, insbesondere aus Fettalkoholen, obwohl auch deren verzweigtkettige Isomere, insbesondere sogenannte Oxoalkohole, zur Herstellung verwendbarer Glykoside eingesetzt werden können. Brauchbar sind demgemäß insbesondere die primären Alkohole mit linearen Octyl-, Decyl-, Dodecyl-, Tetradecyl-, Hexadecyl- oder Octadecylresten sowie deren Gemische. Besonders bevorzugte Alkylglykoside enthalten einen Kokosfettalkylrest, das heißt Mischungen mit im wesentlichen R¹²=Dodecyl und R¹²=Tetradecyl.

Nichtionisches Tensid ist in Mitteln, welche einen erfindungsgemäß verwendeten Wirkstoff enthalten oder im Rahmen der erfindungsgemäßen Verwendung eingesetzt werden, vorzugsweise in Mengen von 1 Gew.-% bis 30 Gew.-%, insbesondere von 1 Gew.-% bis 25 Gew.-% enthalten, wobei Mengen im oberen Teil dieses Bereiches eher in flüssigen Waschmitteln anzutreffen sind und teilchenförmige Waschmittel vorzugsweise eher geringere Mengen von bis zu 5 Gew.-% enthalten.

Die Mittel können stattdessen oder zusätzlich weitere Tenside, vorzugsweise synthetische Aniontenside des Sulfat- oder Sulfonat-Typs, zu denen beispielsweise die bereits genannten Alkylbenzolsulfonate, in Mengen von vorzugsweise nicht über 20 Gew.-%, insbesondere von 0,1 Gew.-% bis 18 Gew.-%, jeweils bezogen auf gesamtes Mittel, enthalten. Als für den Einsatz in derartigen Mitteln besonders geeignete synthetische Aniontenside sind die Alkyl- und/oder Alkenylsulfate mit 8 bis 22 C-Atomen, die ein Alkali-, Ammonium- oder Alkyl- oder Hydroxyalkyl-substituiertes Ammoniumion als Gegenkation tragen, zu nennen. Bevorzugt sind die Derivate der Fettalkohole mit insbesondere 12 bis 18 C-Atomen und deren verzweigtkettiger Analoga, der sogenannten Oxoalkohole. Die Alkyl- und Alkenylsulfate können in bekannter Weise durch Reaktion der entsprechenden Alkoholkomponente mit einem üblichen Sulfatierungsreagenz, insbesondere Schwefeltrioxid oder Chlorsulfonsäure, und anschließende Neutralisation mit Alkali-, Ammonium- oder Alkyl- oder Hydroxyalkyl-substituierten Ammoniumbasen hergestellt werden. Zu den einsetzbaren Tensiden vom Sulfat-Typ gehören auch die sulfatierten Alkoxylierungsprodukte der genannten Alkohole, sogenannte Ethersulfate. Vorzugsweise enthalten derartige Ethersulfate 2 bis 30, insbesondere 4 bis 10 Ethylenglykol-Gruppen pro Molekül. Zu den geeigneten Aniontensiden vom Sulfonat-Typ gehören die durch Umsetzung von Fettsäureestern mit Schwefeltrioxid und anschließender Neutralisation erhältlichen α-Sulfoester, insbesondere die sich von Fettsäuren mit 8 bis 22 C-Atomen, vorzugsweise 12 bis 18 C-Atomen, und linearen Alkoholen mit 1 bis 6 C-Atomen, vorzugsweise 1 bis 4 C-Atomen, ableitenden Sulfonierungsprodukte, sowie die durch formale Verseifung aus diesen hervorgehenden Sulfofettsäuren. Bevorzugte Aniontenside sind auch die Salze von Sulfobernsteinsäurestern, die auch als Alkylsulfosuccinate oder Dialkylsulfosuccinate bezeichnet werden, und die Monoester oder Diester der Sulfobernsteinsäure mit Alkoholen, vorzugsweise Fettalkoholen und insbesondere ethoxylierten Fettalkoholen darstellen. Bevorzugte Sulfosuccinate enthalten C₈- bis C₁₈-Fettalkoholreste oder Mischungen aus diesen. Insbesondere bevorzugte Sulfosuccinate enthalten einen ethoxylierten Fettalkoholrest, der für sich betrachtet ein nichtionisches Tenside darstellt. Dabei sind wiederum Sulfosuccinate, deren Fettalkohol-Reste sich von ethoxylierten Fettalkoholen mit eingeengter Homologenverteilung ableiten, besonders bevorzugt.

Als weitere fakultative tensidische Inhaltsstoffe kommen Seifen in Betracht, wobei gesättigte Fettsäureseifen, wie die Salze der Laurinsäure, Myristinsäure, Palmitinsäure oder Stearinsäure, sowie aus natürlichen Fettsäuregemischen, zum Beispiel Kokos-, Palmkern- oder Talgfettsäuren, abgeleitete Seifen geeignet sind. Insbesondere sind solche Seifengemische bevorzugt, die zu 50 Gew.-% bis 100 Gew.-% aus gesättigten C₁₂-C₁₈-Fettsäureseifen und zu bis 50 Gew.-% aus Ölsäureseife zusammengesetzt sind. Vorzugsweise ist Seife in Mengen von 0,1 Gew.-% bis 5 Gew.-% enthalten. Insbesondere in flüssigen Mitteln, welche einen erfindungsgemäß verwendeten Wirkstoff enthalten, können jedoch auch höhere Seifenmengen von in der Regel bis zu 20 Gew.-% enthalten sein.

Gewünschtenfalls können die Mittel auch Betaine und/oder kationische Tenside enthalten, die - falls vorhanden - vorzugsweise in Mengen von 0,5 Gew.-% bis 7 Gew.-% eingesetzt werden.

In einer weiteren Ausführungsform enthält das Mittel wasserlöslichen und/oder wasserunlöslichen Builder, insbesondere ausgewählt aus Alkalialumosilikat, kristallinem Alkalisilikat mit Modul über 1, monomerem Polycarboxylat, polymerem Polycarboxylat und deren Mischungen, insbesondere in Mengen im Bereich von 2,5 Gew.-% bis 60 Gew.-%.

Das Mittel enthält vorzugsweise 20 Gew.-% bis 55 Gew.-% wasserlöslichen und/oder wasserunlöslichen, organischen und/oder anorganischen Builder. Zu den wasserlöslichen organischen Buildersubstanzen gehören insbesondere solche aus der Klasse der Polycarbonsäuren, insbesondere Citronensäure und Zuckersäuren, sowie der polymeren (Poly-)carbonsäuren, insbesondere die durch Oxidation von Polysacchariden zugänglichen Polycarboxylate, polymere Acrylsäuren, Methacrylsäuren, Maleinsäuren und Mischpolymere aus diesen, die auch geringe Anteile polymerisierbarer Substanzen ohne Carbonsäurefunktionalität einpolymerisiert enthalten können. Die relative Molekülmasse der Homopolymeren ungesättiger Carbonsäuren liegt im allgemeinen zwischen 5000 g/mol und 200000 g/mol, die der Copolymeren zwischen 2000 g/mol und 200000 g/mol, vorzugsweise 50000 g/mol bis 120000 g/mol, bezogen auf freie Säure. Ein besonders bevorzugtes Acrylsäure-Maleinsäure-Copolymer weist eine relative Molekülmasse von 50000 g/mol bis 100000 g/mol auf. Geeignete, wenn auch weniger bevorzugte Verbindungen dieser Klasse sind Copolymere der Acrylsäure oder Methacrylsäure mit Vinylethern, wie Vinylmethylethern, Vinylester, Ethylen, Propylen und Styrol, in denen der Anteil der Säure mindestens 50 Gew.-% beträgt. Als wasserlösliche organische Buildersubstsanzen können auch Terpolymere eingesetzt werden, die als Monomere zwei Carbonsäuren und/oder deren Salze sowie als drittes Monomer Vinylalkohol und/oder ein Vinylalkohol-Derivat oder ein Kohlenhydrat enthalten. Das erste saure Monomer oder dessen Salz leitet sich von einer monoethylenisch ungesättigten C₃-C₈-Carbonsäure und vorzugsweise von einer C₃-C₄-Monocarbonsäure, insbesondere von (Meth-)acrylsäure ab. Das zweite saure Monomer oder dessen Salz kann ein Derivat einer C₄-C₈-Dicarbonsäure sein, wobei Maleinsäure besonders bevorzugt ist. Die dritte monomere Einheit wird in diesem Fall von Vinylalkohol und/oder vorzugsweise einem veresterten Vinylalkohol gebildet. Insbesondere sind Vinylalkohol-Derivate bevorzugt, welche einen Ester aus kurzkettigen Carbonsäuren, beispielsweise von C₁-C₄-Carbonsäuren, mit Vinylalkohol darstellen. Bevorzugte Terpolymere enthalten dabei 60 Gew.-% bis 95 Gew.-%, insbesondere 70 Gew.-% bis 90 Gew.-% (Meth)acrylsäure und/oder (Meth)acrylat, besonders bevorzugt Acrylsäure und/oder Acrylat, und Maleinsäure und/oder Maleinat sowie 5 Gew.-% bis 40 Gew.-%, vorzugsweise 10 Gew.-% bis 30 Gew.-% Vinylalkohol und/oder Vinylacetat. Ganz besonders bevorzugt sind dabei Terpolymere, in denen das Gewichtsverhältnis (Meth)acrylsäure und/oder (Meth)acrylat zu Maleinsäure und/oder Maleat zwischen 1:1 und 4:1, vorzugsweise zwischen 2:1 und 3:1 und insbesondere 2:1 und 2,5:1 liegt. Dabei sind sowohl die Mengen als auch die Gewichtsverhältnisse auf die Säuren bezogen. Das zweite saure Monomer oder dessen Salz kann auch ein Derivat einer Allylsulfonsäure sein, die in 2-Stellung mit einem Alkylrest, vorzugsweise mit einem C₁-C₄-Alkylrest, oder einem aromatischen Rest, der sich vorzugsweise von Benzol oder Benzol-Derivaten ableitet, substituiert ist. Bevorzugte Terpolymere enthalten dabei 40 Gew.-% bis 60 Gew.-%, insbesondere 45 bis 55 Gew.-% (Meth)acrylsäure und/oder (Meth)acrylat, besonders bevorzugt Acrylsäure und/oder Acrylat, 10 Gew.-% bis 30 Gew.-%, vorzugsweise 15 Gew.-% bis 25 Gew.-% Methallylsulfonsäure und/oder Methallylsulfonat und als drittes Monomer 15 Gew.-% bis 40 Gew.-%, vorzugsweise 20 Gew.-% bis 40 Gew.-% eines Kohlenhydrats. Dieses Kohlenhydrat kann dabei beispielsweise ein Mono-, Di-, Oligo- oder Polysaccharid sein, wobei Mono-, Di- oder Oligosaccharide bevorzugt sind, besonders bevorzugt ist Saccharose. Durch den Einsatz des dritten Monomers werden vermutlich Sollbruchstellen in dem Polymer eingebaut, die für die gute biologische Abbaubarkeit des Polymers verantwortlich sind. Diese Terpolymere weisen im Allgemeinen eine relative Molekülmasse zwischen 1000 g/mol und 200000 g/mol, vorzugsweise zwischen 2000 g/mol und 50000 g/mol und insbesondere zwischen 3000 g/mol und 10000 g/mol auf. Sie können, insbesondere zur Herstellung flüssiger Mittel, in Form wäßriger Lösungen, vorzugsweise in Form 30- bis 50-gewichtsprozentiger wäßriger Lösungen eingesetzt werden. Alle genannten Polycarbonsäuren werden in der Regel in Form ihrer wasserlöslichen Salze, insbesondere ihre Alkalisalze, eingesetzt.

Derartige organische Buildersubstanzen sind vorzugsweise in Mengen bis zu 40 Gew.-%, insbesondere bis zu 25 Gew.-% und besonders bevorzugt von 1 Gew.-% bis 5 Gew.-% enthalten. Mengen nahe der genannten Obergrenze werden vorzugsweise in pastenförmigen oder flüssigen, insbesondere wasserhaltigen, Mitteln eingesetzt.

Als wasserunlösliche, wasserdispergierbare anorganische Buildermaterialien werden insbesondere kristalline oder amorphe Alkalialumosilikate, in Mengen von bis zu 50 Gew.-%, vorzugsweise nicht über 40 Gew.-% und in flüssigen Mitteln insbesondere von 1 Gew.-% bis 5 Gew.-%, eingesetzt. Unter diesen sind die kristallinen Alumosilikate in Waschmittelqualität, insbesondere Zeolith NaA und gegebenenfalls NaX, bevorzugt. Mengen nahe der genannten Obergrenze werden vorzugsweise in festen, teilchenförmigen Mitteln eingesetzt. Geeignete Alumosilikate weisen insbesondere keine Teilchen mit einer Korngröße über 30 µm auf und bestehen vorzugsweise zu wenigstens 80 Gew.-% aus Teilchen mit einer Größe unter 10 µm. Ihr Calciumbindevermögen, das nach den Angaben der deutschen Patentschrift DE 24 12 837 bestimmt werden kann, liegt im Bereich von 100 bis 200 mg CaO pro Gramm. Geeignete Substitute oder Teilsubstitute für das genannte Alumosilikat sind kristalline Alkalisilikate, die allein oder im Gemisch mit amorphen Silikaten vorliegen können. Die in den Mitteln als Gerüststoffe brauchbaren Alkalisilikate weisen vorzugsweise ein molares Verhältnis von Alkalioxid zu SiO₂ unter 0,95, insbesondere von 1:1,1 bis 1:12 auf und können amorph oder kristallin vorliegen. Bevorzugte Alkalisilikate sind die Natriumsilikate, insbesondere die amorphen Natriumsilikate, mit einem molaren Verhältnis Na₂O:SiO₂ von 1:2 bis 1:2,8. Derartige amorphe Alkalisilikate sind beispielsweise unter dem Namen Portil® im Handel erhältlich. Solche mit einem molaren Verhältnis Na₂O:SiO₂ von 1:1,9 bis 1:2,8 werden im Rahmen der Herstellung bevorzugt als Feststoff und nicht in Form einer Lösung zugegeben. Als kristalline Silikate, die allein oder im Gemisch mit amorphen Silikaten vorliegen können, werden vorzugsweise kristalline Schichtsilikate der allgemeinen Formel Na₂SiₓO₂ₓ₊₁ · yH₂O eingesetzt, in der x, das sogenannte Modul, eine Zahl von 1,9 bis 4 und y eine Zahl von 0 bis 20 ist und bevorzugte Werte für x 2, 3 oder 4 sind. Kristalline Schichtsilikate, die unter diese allgemeine Formel fallen, werden beispielsweise in der europäischen Patentanmeldung EP 0 164 514 beschrieben. Bevorzugte kristalline Schichtsilikate sind solche, bei denen x in der genannten allgemeinen Formel die Werte 2 oder 3 annimmt. Insbesondere sind sowohl ß- als auch δ-Natriumdisitikate (Na₂Si₂O₅·yH₂O) bevorzugt. Auch aus amorphen Alkalisilikaten hergestellte, praktisch wasserfreie kristalline Alkalisilikate der obengenannten allgemeinen Formel, in der x eine Zahl von 1,9 bis 2,1 bedeutet, können in Mitteln, welche einen erfindungsgemäß zu verwendenden Wirkstoff enthalten, eingesetzt werden. In einer weiteren bevorzugten Ausführungsform erfindungsgemäßer Mittel wird ein kristallines Natriumschichtsilikat mit einem Modul von 2 bis 3 eingesetzt, wie es aus Sand und Soda hergestellt werden kann. Kristalline Natriumsilikate mit einem Modul im Bereich von 1,9 bis 3,5, werden in einer weiteren bevorzugten Ausführungsform von Waschmitteln, welche einen erfindungsgemäß verwendeten Wirkstoff enthalten, eingesetzt. Deren Gehalt an Alkalisilikaten beträgt vorzugsweise 1 Gew.-% bis 50 Gew.-% und insbesondere 5 Gew.-% bis 35 Gew.-%, bezogen auf wasserfreie Aktivsubstanz. Falls als zusätzliche Buildersubstanz auch Alkalialumosilikat, insbesondere Zeolith, vorhanden ist, beträgt der Gehalt an Alkalisilikat vorzugsweise 1 Gew.-% bis 15 Gew.-% und insbesondere 2 Gew.-% bis 8 Gew.-%, bezogen auf wasserfreie Aktivsubstanz. Das Gewichtsverhältnis Alumosilikat zu Silikat, jeweils bezogen auf wasserfreie Aktivsubstanzen, beträgt dann vorzugsweise 4:1 bis 10:1. In Mitteln, die sowohl amorphe als auch kristalline Alkalisilikate enthalten, beträgt das Gewichtsverhältnis von amorphem Alkalisilikat zu kristallinem Alkalisilikat vorzugsweise 1:2 bis 2:1 und insbesondere 1:1 bis 2:1.

Zusätzlich zum genannten anorganischen Builder können weitere wasserlösliche oder wasserunlösliche anorganische Substanzen in den Mitteln, welche einen erfindungsgemäß zu verwendenden Wirkstoff enthalten, mit diesem zusammen verwendet oder in erfindungsgemäßen Verfahren eingesetzt werden, enthalten sein. Geeignet sind in diesem Zusammenhang die Alkalicarbonate, Alkalihydrogencarbonate und Alkalisulfate sowie deren Gemische. Derartiges zusätzliches anorganisches Material kann in Mengen bis zu 70 Gew.-% vorhanden sein. Zusätzlich können die Mittel weitere in Wasch- oder Reinigungsmitteln übliche Bestandteile enthalten. Zu diesen fakultativen Bestandteilen gehören insbesondere Enzyme, Enzymstabilisatoren, Komplexbildner für Schwermetalle, beispielsweise Aminopolycarbonsäuren, Aminohydroxypolycarbonsäuren, Polyphosphonsäuren und/oder Aminopolyphosphonsäuren, Schauminhibitoren, beispielsweise Organopolysiloxane oder Paraffine, Lösungsmittel und optische Aufheller, beispielsweise Stilbendisulfonsäurederivate. Vorzugsweise sind in Mitteln, welche einen erfindungsgemäß verwendeten Wirkstoff enthalten, bis zu 1 Gew.-%, insbesondere 0,01 Gew.-% bis 0,5 Gew.-% optische Aufheller, insbesondere Verbindungen aus der Klasse der substituierten 4,4'-Bis-(2,4,6-triamino-s-triazinyl)-stilben-2,2'-disulfonsäuren, bis zu 5 Gew.-%, insbesondere 0,1 Gew.-% bis 2 Gew.-% Komplexbildner für Schwermetalle, insbesondere Aminoalkylenphosphonsäuren und deren Salze und bis zu 2 Gew.-%, insbesondere 0,1 Gew.-% bis 1 Gew.-% Schauminhibitoren enthalten, wobei sich die genannten Gewichtsanteile jeweils auf gesamtes Mittel beziehen.

Lösungsmittel, die insbesondere in flüssigen Mitteln eingesetzt werden können, sind neben Wasser vorzugsweise solche, die wassermischbar sind. Zu diesen gehören die niederen Alkohole, beispielsweise Ethanol, Propanol, iso-Propanol, und die isomeren Butanole, Glycerin, niedere Glykole, beispielsweise Ethylen- und Propylenglykol, und die aus den genannten Verbindungsklassen ableitbaren Ether. In derartigen flüssigen Mitteln liegen die erfindungsgemäß verwendeten Wirkstoffe in der Regel gelöst oder in suspendierter Form vor.

Die vorzugsweise anwesenden Enzyme werden insbesondere aus der Gruppe umfassend Protease, Amylase, Lipase, Cellulase, Hemicellulase, Oxidase, Peroxidase, Pektinase und Mischungen aus diesen ausgewählt. In erster Linie kommt aus Mikroorganismen, wie Bakterien oder Pilzen, gewonnene Protease in Frage. Sie kann in bekannter Weise durch Fermentationsprozesse aus geeigneten Mikroorganismen gewonnen werden. Proteasen sind im Handel beispielsweise unter den Namen BLAP®, Savinase®, Esperase®, Maxatase®, Optimase®, Alcalase®, Durazym® oder Maxapem® erhältlich. Die einsetzbare Lipase kann beispielsweise aus Humicola lanuginosa, aus Bacillus-Arten, aus Pseudomonas-Arten, aus Fusarium-Arten, aus Rhizopus-Arten oder aus Aspergillus-Arten gewonnen werden. Geeignete Lipasen sind beispielsweise unter den Namen Lipolase®, Lipozym®, Lipomax®, Lipex®, Amano®-Lipase, Toyo-Jozo®-Lipase, Meito®-Lipase und Diosynth®-Lipase im Handel erhältlich. Geeignete Amylasen sind beispielsweise unter den Namen Maxamyl®, Termamyl®, Duramyl® und Purafect® OxAm handelsüblich. Die einsetzbare Cellulase kann ein aus Bakterien oder Pilzen gewinnbares Enzym sein, welches ein pH-Optimum vorzugsweise im schwach sauren bis schwach alkalischen Bereich von 6 bis 9,5 aufweist. Derartige Cellulasen sind unter den Namen Celluzyme®, Carezyme® und Ecostone® handelsüblich. Geeignete Pektinasen sind beispielsweise unter den Namen Gamanase®, Pektinex AR®, X-Pect® oder Pectaway® von Novozymes, unter dem Namen Rohapect UF®, Rohapect TPL®, Rohapect PTE100®, Rohapect MPE®, Rohapect MA plus HC, Rohapect DA12L®, Rohapect 10L®, Rohapect B1L® von AB Enzymes und unter dem Namen Pyrolase® von Diversa Corp., San Diego, CA, USA erhältlich.

Zu den gegebenenfalls, insbesondere in flüssigen Mitteln vorhandenen üblichen Enzymstabilisatoren gehören Aminoalkohole, beispielsweise Mono-, Di-, Triethanol- und -propanolamin und deren Mischungen, niedere Carbonsäuren, Borsäure, Alkaliborate, Borsäure-Carbonsäure-Kombinationen, Borsäureester, Boronsäurederivate, Calciumsalze, beispielsweise Ca-Ameisensäure-Kombination, Magnesiumsalze, und/oder schwefelhaltige Reduktionsmittel.

Zu den geeigneten Schauminhibitoren gehören langkettige Seifen, insbesondere Behenseife, Fettsäureamide, Paraffine, Wachse, Mikrokristallinwachse, Organopolysiloxane und deren Gemische, die darüberhinaus mikrofeine, gegebenenfalls silanierte oder anderweitig hydrophobierte Kieselsäure enthalten können. Zum Einsatz in partikelförmigen Mitteln sind derartige Schauminhibitoren vorzugsweise an granulare, wasserlösliche Trägersubstanzen gebunden.

Die Herstellung erfindungsgemäßer fester Mittel bietet keine Schwierigkeiten und kann auf bekannte Weise, zum Beispiel durch Sprühtrocknen oder Granulation, erfolgen, wobei Enzyme und eventuelle weitere thermisch empfindliche Inhaltsstoffe wie zum Beispiel Bleichmittel gegebenenfalls später separat zugesetzt werden. Zur Herstellung erfindungsgemäßer Mittel mit erhöhtem Schüttgewicht, insbesondere im Bereich von 650 g/l bis 950 g/l, ist ein einen Extrusionschritt aufweisendes Verfahren bevorzugt.

Zur Herstellung von erfindungsgemäßen Mitteln in Tablettenform, die einphasig oder mehrphasig, einfarbig oder mehrfarbig und insbesondere aus einer Schicht oder aus mehreren, insbesondere aus zwei Schichten bestehen können, geht man vorzugsweise derart vor, dass man alle Bestandteile - gegebenenfalls je einer Schicht - in einem Mischer miteinander vermischt und das Gemisch mittels herkömmlicher Tablettenpressen, beispielsweise Exzenterpressen oder Rundläuferpressen, mit Preßkräften im Bereich von etwa 50 bis 100 kN, vorzugsweise bei 60 bis 70 kN verpreßt. Insbesondere bei mehrschichtigen Tabletten kann es von Vorteil sein, wenn mindestens eine Schicht vorverpreßt wird. Dies wird vorzugsweise bei Preßkräften zwischen 5 und 20 kN, insbesondere bei 10 bis 15 kN durchgeführt. Man erhält so problemlos bruchfeste und dennoch unter Anwendungsbedingungen ausreichend schnell lösliche Tabletten mit Bruch- und Biegefestigkeiten von normalerweise 100 bis 200 N, bevorzugt jedoch über 150 N. Vorzugsweise weist eine derart hergestellte Tablette ein Gewicht von 10 g bis 50 g, insbesondere von 15 g bis 40 g auf. Die Raumform der Tabletten ist beliebig und kann rund, oval oder eckig sein, wobei auch Zwischenformen möglich sind. Ecken und Kanten sind vorteilhafterweise abgerundet. Runde Tabletten weisen vorzugsweise einen Durchmesser von 30 mm bis 40 mm auf. Insbesondere die Größe von eckig oder quaderförmig gestalteten Tabletten, welche überwiegend über die Dosiervorrichtung beispielsweise der Geschirrspülmaschine eingebracht werden, ist abhängig von der Geometrie und dem Volumen dieser Dosiervorrichtung. Beispielhaft bevorzugte Ausführungsformen weisen eine Grundfläche von (20 bis 30 mm) x (34 bis 40 mm), insbesondere von 26x36 mm oder von 24x38 mm auf.

Flüssige oder pastöse erfindungsgemäße Mittel in Form von übliche Lösungsmittel, insbesondere Wasser, enthaltenden Lösungen werden in der Regel durch einfaches Mischen der Inhaltsstoffe, die in Substanz oder als Lösung in einen automatischen Mischer gegeben werden können, hergestellt.

In einer bevorzugten Ausführungsform ist ein Mittel, in das erfindungsgemäß zu verwendender Wirkstoff eingearbeitet wird, flüssig und enthält 1 Gew.-% bis 15 Gew.-%, insbesondere 2 Gew.-% bis 10 Gew.-% nichtionisches Tensid, 2 Gew.-% bis 30 Gew.-%, insbesondere 5 Gew.-% bis 20 Gew.-% synthetisches Aniontensid, bis zu 15 Gew.-%, insbesondere 2 Gew.-% bis 12,5 Gew.-% Seife, 0,5 Gew.-% bis 5 Gew.-%, insbesondere 1 Gew.-% bis 4 Gew.-% organischen Builder, insbesondere Polycarboxylat wie Citrat, bis zu 1,5 Gew.-%, insbesondere 0,1 Gew.-% bis 1 Gew.-% Komplexbildner für Schwermetalle, wie Phosphonat, und neben gegebenenfalls enthaltenem Enzym, Enzymstabilisator, Farb- und/oder Duftstoff Wasser und/oder wassermischbares Lösungsmittel.

In einer weiteren bevorzugten Ausführungsform ist ein Mittel, in das erfindungsgemäß zu verwendender Wirkstoff eingearbeitet wird, teilchenförmig und enthält bis zu 25 Gew.-%, insbesondere 5 Gew.-% bis 20 Gew.-% Bleichmittel, insbesondere Alkalipercarbonat, bis zu 15 Gew.-%, insbesondere 1 Gew.-% bis 10 Gew.-% Bleichaktivator, 20 Gew.-% bis 55 Gew.-% anorganischen Builder, bis zu 10 Gew.-%, insbesondere 2 Gew.-% bis 8 Gew.-% wasserlöslichen organischen Builder, 10 Gew.-% bis 25 Gew.-% synthetisches Aniontensid, 1 Gew.-% bis 5 Gew.-% nichtionisches Tensid und bis zu 25 Gew.-%, insbesondere 0,1 Gew.-% bis 25 Gew.-% anorganische Salze, insbesondere Alkalicarbonat und/oder -hydrogencarbonat.

### Beispiele

### Beispiel 1: Herstellung der Polymere

### Herstellung von Polymer P1:

Ein Gemisch aus 0,133 mol 1,4-Butandiol, 0,065 mol Dimethyl-5-sulfoisophthalat-Natrium-Salz und 1 g Titan-isopropyloxid (2 Gew.-% bezogen auf die Monomere) wurde unter Durchleiten von Argon 2 Stunden auf 200 °C erhitzt. Anschließend wurden 0,065 mol Dimethyl-5-sulfoisophthalat-NatriumSalz zugegeben und das Reaktionsgemisch für 2 Stunden bei 240 °C gerührt. Das Reaktionsgemisch wurde 30 Minuten nach der Zugabe des Dimethyl-5-sulfoisophthalat-NatriumSalzes fest. Es wurde in 600 ml destilliertem Wasser aufgenommen, Unlösliches wurde abfiltriert und das Produkt durch Zugabe von Aceton ausgefällt, abfiltriert und 2 Tage bei 60 °C getrocknet.

### Herstellung von Polymer P2:

Ein Gemisch aus 0,0505 mol 1,8-Oktandiol, 0,025 mol Dimethyl-5-sulfoisophthalat-Natrium-Salz und 1 g Titan-isopropyloxid (1,5 Gew.-% bezogen auf die Monomere) wurde unter Durchleiten von Argon 2 Stunden auf 220 °C erhitzt. Anschließend wurden 0,025 mol Dimethyl-5-sulfoisophthalat-Natrium-Salz zugegeben und das Reaktionsgemisch für 1 Stunden bei 220 °C gerührt. Das Reaktionsgemisch wurde fest. Es wurde in 600 ml destilliertem Wasser aufgenommen, das Produkt durch Zugabe von Aceton ausgefällt, abfiltriert und getrocknet.

### Herstellung von Polymer P3:

Ein Gemisch aus 0,134 mol 1,4-Diaminobutan, 0,130 mol Dimethyl-5-sulfoisophthalat-Natrium-Salz und 2,5 g Resorcinol (5 Gew.-% bezogen auf die Monomere) wurde unter Durchleiten von Argon 4 Stunden auf 200 °C erhitzt. Das Reaktionsgemisch wurde 3 mal mit 800 ml Ethanol gewaschen, anschließend in 300 ml destilliertem Wasser aufgenommen, Unlösliches wurde abfiltriert und das Produkt durch Zugabe von Aceton ausgefällt, abfiltriert und getrocknet.

### Herstellung von Polymer P4:

Ein Gemisch aus 0,108 mol 1,8-Diaminooktan, 0,105 mol Dimethyl-5-sulfoisophthalat-Natrium-Salz und 2,25 g Resorcinol (5 Gew.-% bezogen auf die Monomere) wurde unter Durchleiten von Argon 2 Stunden auf 190 °C erhitzt. Das Reaktionsgemisch wurde 3 mal mit 800 ml Ethanol gewaschen, anschließend in 300 ml destilliertem Wasser aufgenommen, Unlösliches wurde abfiltriert und das Produkt durch Zugabe von Aceton ausgefällt, abfiltriert, mit Ethanol gewaschen und 2 Tage bei 60 °C getrocknet.

### Herstellung von Polymer P5:

Ein Gemisch aus 0,071 mol Jeffamin 600 (Allgemeine Formel (III) mit Y¹ = Y² = Isopropyl, y ≈ 9, (x+z) ≈ 3,6, NH₂ - Endgruppen), 0,079 mol Dimethyl-5-sulfoisophthalat-Natrium-Salz und 1 g Titan-isopropyloxid (1,5 Gew.-% bezogen auf die Monomere) wurde unter Durchleiten von Argon 8 Stunden auf 220 °C erhitzt. Das Reaktionsgemisch wurde in destilliertem Wasser aufgenommen, das Produkt wurde durch Zugabe von Aceton ausgefällt, abfiltriert, in Wasser aufgelöst, erneut durch Zugabe von Aceton ausgefällt, abfiltriert und unter Vakuum getrocknet.

### Herstellung von Polymer P6:

Ein Gemisch aus 0,071 mol Jeffamin 900 (Allgemeine Formel (III) mit Y¹ = Y² = Isopropyl, y ≈ 12,5, (x+z) ≈ 6, NH₂ - Endgruppen), 0,079 mol Dimethyl-5-sulfoisophthalat-Natrium-Salz und 1 g Titan-isopropyloxid (1,5 Gew.-% bezogen auf die Monomere) wurde unter Durchleiten von Argon 8 Stunden auf 220 °C erhitzt. Das Reaktionsgemisch wurde in destilliertem Wasser aufgenommen, das Produkt wurde durch Zugabe von Aceton ausgefällt, abfiltriert, in Wasser aufgelöst, erneut durch Zugabe von Aceton ausgefällt, abfiltriert und unter Vakuum getrocknet.

### Herstellung von Vergleichspolymer V1:

Ein Gemisch aus 0,0505 mol Polyethylenglykol (PEG 300), 0,025 mol Dimethyl-5-sulfoisophthalat-Natrium-Salz und 1 g Titan-isopropyloxid wurde unter Durchleiten von Argon 2 Stunden auf 220 °C erhitzt. Anschließend wurden 0,025 mol Dimethyl-5-sulfoisophthalat-Natrium-Salz zugegeben und das Reaktionsgemisch für 8 Stunden bei 220 °C gerührt. Das Reaktionsgemisch wurde in destilliertem Wasser aufgenommen, durch Zugabe von 0,2 M NaOH wurde ein pH-Wert von 7-8 eingestellt. Das Rohprodukt wurde in Ethanol aufgenommen, Unlösliches wurde abfiltriert und das Lösungsmittel am Rotationsverdampfer entfernt. Das Produkt wurde unter Vakuum getrocknet.

### Herstellung von Vergleichspolymer V2:

Ein Gemisch aus 0,0505 mol Polyethylenglykol (PEG 1000), 0,025 mol Dimethyl-5-sulfoisophthalat-Natrium-Salz und 1 g Titan-isopropyloxid wurde unter Durchleiten von Argon 2 Stunden auf 220 °C erhitzt. Anschließend wurden 0,025 mol Dimethyl-5-sulfoisophthalat-NatriumSalz zugegeben und das Reaktionsgemisch für 8 Stunden bei 220 °C gerührt. Das Reaktionsgemisch wurde in destilliertem Wasser aufgenommen, durch Zugabe von 0,2 M NaOH wurde ein pH-Wert von 7-8 eingestellt. Das Rohprodukt wurde in Ethanol aufgenommen, Unlösliches wurde abfiltriert und das Lösungsmittel am Rotationsverdampfer entfernt. Das Produkt wurde unter Vakuum getrocknet.

### Beispiel 2: Bestimmung des Aggregationsparameters X_{ag}

Bei 25 °C wurde unter Verwendung eines TE3-Ring/Plattentensiometers von Lauda die Oberflächenspannung γ einer auf pH 8,5 eingestellten wässrigen Lösung von 0,2 g/l linearem Alkylbenzolsufonat (LAS; Disponil® LDBS 55) gemessen. Die Messung wurde mit ansonsten gleichen Lösungen, die aber zusätzlich 0,2 g/l des jeweils zu untersuchenden Polymers enthielten, wiederholt. Der Aggregationsparameter X_{ag} wurde bestimmt, indem der Messwert des Systems ohne Polymer von dem des Systems mit Polymer subtrahiert wurde. ${X}_{ag} = {γ}_{1} \left(Tensid+Polymer\right) - {γ}_{2} \left(Tensid\right)$

Getestet wurden die in Beispiel 1 hergestellten Polymere P2 und V1. Es wurden die in der folgenden Tabelle 1 angegebenen Aggregationsparameter ermittelt:

**Tabelle 1: Aggregationsparameter der Tensid-Polymer Systeme**

| System | X_{ag} |
|---|---|
| LAS + P2 | 5,6 |
| LAS + V1 | -0,4 |

### Beispiel 3: Waschmittel

**Tabelle 2: Waschmittelzusammensetzungen (Angaben in Gew %)**

| | A | B | C | D | E | F | G | H |
|---|---|---|---|---|---|---|---|---|
| C9-13-Alkylbenzolsulfonat, Na-Salz | 9 | 10 | 6 | 7 | 5 | 15 | 15 | 9 |
| C12-18-Fettalkohol mit 7 EO | 8 | 9 | 6 | 7 | 5 | 6 | 11 | 10 |
| C12-14-Fettalkoholsulfat mit 2EO | - | - | 8 | 7 | 10 | 2 | 2 | 5 |
| C12-18-Fettsäure, Na-Salz | 4 | 3 | 3 | 3 | 4 | 2 | 4 | 7 |
| Zitronensäure | 2 | 3 | 3 | 2 | 2 | 2 | 2 | 3 |
| Natriumhydroxid | 3 | 3 | 2 | 3 | 3 | 3 | 3 | 4 |
| Borsäure | 1 | 1 | 1 | 1 | 1 | 1 | 1 | 1 |
| Enzyme (Amylase, Protease, Cellulase) | + | + | + | + | + | + | + | + |
| Parfüm | 1 | 0,5 | 0,5 | 1 | 1 | 1 | 1 | 1 |
| Propandiol | - | - | - | - | - | 5 | 5 | - |
| Ethanol | 1,5 | 1,5 | 1,5 | 1,5 | 1,5 | 1,5 | 1,5 | 5 |
| PVA/Maleinsäure-Copolymer | 0,1 | - | 0,1 | - | - | - | - | - |
| Optischer Aufheller | - | 0,1 | - | 0,1 | 0,2 | 0,2 | 0,2 | 0,2 |
| Trübungsmittel | 0,2 | - | - | - | - | - | - | - |
| Phosphonsäure, Na-Salz | 0,5 | 0,5 | 0,5 | 0,5 | 0,5 | 0,5 | 0,5 | 0,5 |
| erfindungswesentliches Polymer | 2 | 2 | 2 | 2 | 2 | 2 | 2 | 2 |
| Wasser | auf 100 | | | | | | | |

### Beispiel 4: Waschversuche

Haushaltswaschmaschinen (Miele® W 1514) wurden mit 3,5 kg sauberer Begleitwäsche sowie mit mit standardisierten Anschmutzungen (A: Pigment/Sebum; B: Pigment/Öl; C: Blut; E: Kakao) versehenen Testtextilien aus Baumwolle und Schmutzballast beladen. 75 ml des in Beispiel 3 aufgeführten Waschmittels C mit einem der in Beispiel 1 hergestellten Polymere wurden eindosiert und es wurde bei 40°C gewaschen. Nach hängender Trocknung und Mangeln der Testtextilien wurde deren Weißgrad spektralphotometrisch (Minolta® CR200-1) bestimmt. In der nachfolgenden Tabelle 3 sind die Differenzen der Remissionswerte zum ansonsten gleich zusammengesetzten Waschmittel ohne das Polymer als Mittelwerte aus 4 Bestimmungen sowie die Fehler bei der 4-fach Bestimmung (LSD) angegeben. Positive Werte bedeuten eine Verbesserung, negative Werte bedeuten eine Verschlechterung der Fleckentfernung.

**Tabelle 3: Waschergebnisse (Angaben in %)**

| Anschmutzung \ Polymer | A | B | C | D |
|---|---|---|---|---|
| V1 | -1,7 | 0,3 | 3,2 | 1,2 |
| P1 | nb | 1,2 | 5,4 | 1,7 |
| P2 | 0,1 | 1,3 | 5,7 | 1,1 |
| P3 | nb | 1,7 | 5,6 | 1,0 |
| P5 | 0,0 | 1,7 | 7,1 | 1,3 |
| P6 | nb | 1,5 | 7,0 | 1,2 |
| LSD | 1,6 | 1,3 | 3,9 | 1,3 |

| | | | | |
|---|---|---|---|---|
| nb: nicht bestimmt | | | | |

Die Waschmittel mit einem erfindungsgemäß zu verwendenden Wirkstoff zeigten insgesamt eine deutlich bessere Primärwaschleistung als ein ansonsten gleich zusammengesetztes Mittel, das an deren Stelle kein oder ein anderes Polymer enthielt.

## Patentansprüche

1. Verwendung von Polymeren aus Einheiten der allgemeinen Formel (I) oder (II)
in denen unabhängig voneinander A für eine lineare oder verzweigtkettige Alkylengruppe mit 1 bis 12, insbesondere 2 bis 12 C-Atomen steht,
L für A oder eine Gruppe der allgemeinen Formel (III) steht,
in der Y¹ für eine lineare oder verzweigtkettige Alkylengruppe mit 1 bis 6, insbesondere 2 bis 4 C-Atomen steht,
Y² für eine lineare oder verzweigtkettige Alkylengruppe mit 1 bis 6, insbesondere 2 bis 4 C-Atomen steht,
x und z für Zahlen von 0 bis 8 stehen, wobei die Summe von x + z im Bereich von 0 bis 8,0 liegt,
y für eine Zahl im Bereich von 2,0 bis 40,0 steht,
R¹ für H oder eine Alkylgruppe mit 1 bis 4 C-Atomen steht,
R² für H oder eine Alkylgruppe mit 1 bis 4 C-Atomen steht, und
n für eine Zahl im Bereich von 2 bis 20 steht,
zur Verstärkung der Primärwaschkraft von Wasch- oder Reinigungsmitteln beim Waschen von Textilien oder beim Reinigen harter Oberflächen gegenüber Anschmutzungen.

2. Verwendung nach Anspruch 1, **dadurch gekennzeichnet, dass** es sich bei den Anschmutzungen um bleichbare oder enzymsensitive Anschmutzungen handelt.

3. Verwendung nach Anspruch 1 oder 2, **dadurch gekennzeichnet, dass** man das Polymer einer wasch- oder reinigungsmittelhaltigen Flotte zusetzt oder als Bestandteil eines Wasch- oder Reinigungsmittels in die Flotte einbringt.

4. Verfahren zum Entfernen von insbesondere bleichbaren oder enzymsensitiven Anschmutzungen von Textilien oder harten Oberflächen, bei dem ein Wasch- oder Reinigungsmittel und ein Polymer aus Einheiten der allgemeinen Formel (I) oder (II)
in denen unabhängig voneinander A für eine lineare oder verzweigtkettige Alkylengruppe mit 1 bis 12, insbesondere 2 bis 12 C-Atomen steht,
L für A oder eine Gruppe der allgemeinen Formel (III) steht,
in der Y¹ für eine lineare oder verzweigtkettige Alkylengruppe mit 1 bis 6, insbesondere 2 bis 4 C-Atomen steht,
Y² für eine lineare oder verzweigtkettige Alkylengruppe mit 1 bis 6, insbesondere 2 bis 4 C-Atomen steht,
x und z für Zahlen von 0 bis 8 stehen, wobei die Summe von x + z im Bereich von 0 bis 8,0 liegt,
y für eine Zahl im Bereich von 2,0 bis 40,0 steht,
R¹ für H oder eine Alkylgruppe mit 1 bis 4 C-Atomen steht,
R² für H oder eine Alkylgruppe mit 1 bis 4 C-Atomen steht, und
n für eine Zahl im Bereich von 2 bis 20 steht,
zum Einsatz kommen.

5. Verfahren nach Anspruch 4, **dadurch gekennzeichnet, dass** es manuell oder maschinell, insbesondere mit Hilfe einer Haushaltswaschmaschine oder Geschirrspülmaschine, ausgeführt wird.

6. Verfahren nach Anspruch 4 oder 5, **dadurch gekennzeichnet, dass** die Konzentration an dem Polymer in der Flotte im Bereich von 0,01 g/l bis 0,5 g/l, insbesondere von 0,02 g/l bis 0,2 g/l liegt.

7. Wasch- oder Reinigungsmittel, enthaltend ein Polymer aus Einheiten der allgemeinen Formel (I) oder (II)
in denen unabhängig voneinander A für eine lineare oder verzweigtkettige Alkylengruppe mit 1 bis 12, insbesondere 2 bis 12 C-Atomen steht,
L für A oder eine Gruppe der allgemeinen Formel (III) steht,
in der Y¹ für eine lineare oder verzweigtkettige Alkylengruppe mit 1 bis 6, insbesondere 2 bis 4 C-Atomen steht,
Y² für eine lineare oder verzweigtkettige Alkylengruppe mit 1 bis 6, insbesondere 2 bis 4 C-Atomen steht,
x und z für Zahlen von 0 bis 8 stehen, wobei die Summe von x + z im Bereich von 0 bis 8,0 liegt,
y für eine Zahl im Bereich von 2,0 bis 40,0 steht,
R¹ für H oder eine Alkylgruppe mit 1 bis 4 C-Atomen steht,
R² für H oder eine Alkylgruppe mit 1 bis 4 C-Atomen steht, und
n für eine Zahl im Bereich von 2 bis 20 steht.

8. Mittel nach Anspruch 7, **dadurch gekennzeichnet, dass** es das Polymer in Mengen von 0,1 Gew.-% bis 10 Gew.-%, insbesondere 0,5 Gew.-% bis 5 Gew.-% enthält.

9. Verwendung nach einem der Ansprüche 1 bis 3, Verfahren nach einem der Ansprüche 4 bis 6, oder Mittel nach Anspruch 7 oder 8, **dadurch gekennzeichnet, dass** das Polymer ein mittleres Molekulargewicht im Bereich von 500 g/mol bis 100000 g/mol, insbesondere von 1000 g/mol bis 40000 g/mol aufweist.

10. Verwendung, Verfahren oder Mittel naxch einem der voranstehenden Ansprüche, **dadurch gekennzeichnet, dass** das Polymer einen Aggregationsparameter X_{ag} > 1 mN/m, insbesondere X_{ag} > 4 mN/m aufweist.

## Claims

1. The use of polymers consisting of units of general formula (I) or (II)
in which, independently of one another, A represents a linear or branched-chain alkylene group having 1 to 12, in particular 2 to 12, C atoms,
L represents A or a group of general formula (III),
in which Y¹ represents a linear or branched-chain alkylene group having 1 to 6, in particular 2 to 4, C atoms,
Y² represents a linear or branched-chain alkylene group having 1 to 6, in particular 2 to 4, C atoms,
x and z represent numbers from 0 to 8, wherein the sum of x + z is in the range of from 0 to 8.0,
y represents a number in the range of from 2.0 to 40.0,
R¹ represents H or an alkyl group having 1 to 4 C atoms,
R² represents H or an alkyl group having 1 to 4 C atoms, and
n represents a number in the range of from 2 to 20, for increasing the primary detergency of washing or cleaning agents when washing textiles or cleaning hard surfaces of stains.

2. The use according to claim 1, **characterized in that** the stains are bleachable or enzyme-sensitive stains.

3. The use according to claim 1 or 2, **characterized in that** the polymer is added to a liquor containing a washing or cleaning agent or is introduced as a component of a washing or cleaning agent into the liquor.

4. A method for removing in particular bleachable or enzyme-sensitive stains from textiles or hard surfaces, in which method a washing or cleaning agent and a polymer consisting of units of general formula (I) or (II) are used
in which, independently of one another, A represents a linear or branched-chain alkylene group having 1 to 12, in particular 2 to 12, C atoms,
L represents A or a group of general formula (III),
in which Y¹ represents a linear or branched-chain alkylene group having 1 to 6, in particular 2 to 4, C atoms,
Y² represents a linear or branched-chain alkylene group having 1 to 6, in particular 2 to 4, C atoms,
x and z represent numbers from 0 to 8, wherein the sum of x + z is in the range of from 0 to 8.0,
y represents a number in the range of from 2.0 to 40.0,
R¹ represents H or an alkyl group having 1 to 4 C atoms,
R² represents H or an alkyl group having 1 to 4 C atoms, and
n represents a number in the range of from 2 to 20.

5. The method according to claim 4, **characterized in that** it is carried out manually or mechanically, in particular using a domestic washing machine or dishwasher.

6. The method according to claim 4 or 5, **characterized in that** the concentration of the polymer used in the liquor is in the range of from 0.01 g/l to 0.5 g/l, in particular from 0.02 g/l to 0.2 g/l.

7. A washing or cleaning agent containing a polymer consisting of units of general formula (I) or (II)
in which, independently of one another, A represents a linear or branched-chain alkylene group having 1 to 12, in particular 2 to 12, C atoms,
L represents A or a group of general formula (III),
in which Y¹ represents a linear or branched-chain alkylene group having 1 to 6, in particular 2 to 4, C atoms,
Y² represents a linear or branched-chain alkylene group having 1 to 6, in particular 2 to 4, C atoms,
x and z represent numbers from 0 to 8, wherein the sum of x + z is in the range of from 0 to 8.0,
y represents a number in the range of from 2.0 to 40.0,
R¹ represents H or an alkyl group having 1 to 4 C atoms,
R² represents H or an alkyl group having 1 to 4 C atoms, and
n represents a number in the range of from 2 to 20.

8. The agent according to claim 7, **characterized in that** it contains the polymer in amounts of from 0.1 wt.% to 10 wt.%, in particular from 0.5 wt.% to 5 wt.%.

9. The use according to one of claims 1 to 3, the method according to one of claims 4 to 6 or the agent according to claim 7 or claim 8, **characterized in that** the polymer has an average molecular weight in the range of from 500 g/mol to 100,000 g/mol, in particular from 1,000 g/mol to 40,000 g/mol.

10. The use, method or agent according to one of the preceding claims, **characterized in that** the polymer has an aggregation parameter X_{ag} of > 1 mN/m, in particular X_{ag} > 4 mN/m.

## Revendications

1. Utilisation de polymères composés d'unités de formule générale (I) ou (II)
dans lesquelles, indépendamment l'une de l'autre, A représente un groupe alkylène linéaire ou à chaîne ramifiée ayant 1 à 12, en particulier 2 à 12 atomes de carbone,
L représente A ou un groupe de formule générale (III),
dans laquelle Y¹ représente un groupe alkylène linéaire ou à chaîne ramifiée ayant 1 à 6, en particulier 2 à 4 atomes de carbone,
Y² représente un groupe alkylène linéaire ou à chaîne ramifiée ayant 1 à 6, en particulier 2 à 4 atomes de carbone,
x et z représentent des chiffres allant de 0 à 8, la somme de x + z étant comprise dans la fourchette de 0 à 8,0,
y représente un nombre compris dans la fourchette de 2,0 à 40,0,
R¹ représente l'hydrogène ou un groupe alkyle ayant 1 à 4 atomes de carbone,
R² représente l'hydrogène ou un groupe alkyle ayant 1 à 4 atomes de carbone, et
n représente un nombre compris dans la fourchette de 2 à 20,
afin de renforcer le pouvoir nettoyant primaire d'agents détergents ou nettoyants contre les souillures lors du lavage de textiles ou lors du nettoyage de surfaces dures.

2. Utilisation selon la revendication 1, **caractérisée en ce que** les souillures sont des souillures pouvant être décolorées ou sensibles aux enzymes.

3. Utilisation selon la revendication 1 ou 2, **caractérisée en ce que** l'on ajoute le polymère à une matière tinctoriale contenant des agents détergents ou nettoyants ou que l'on incorpore le polymère dans la matière tinctoriale en tant que composant d'un agent détergent ou nettoyant.

4. Procédé d'élimination de souillures, en particulier pouvant être décolorées ou sensibles aux enzymes, de textiles ou de surfaces dures, dans lequel on utilise un agent détergent ou nettoyant et un polymère composé des unités de formule générale (I) ou (II)
dans lesquelles, indépendamment l'une de l'autre, A représente un groupe alkylène linéaire ou à chaîne ramifiée ayant 1 à 12, en particulier 2 à 12 atomes de carbone,
L représente A ou un groupe de formule générale (III),
dans laquelle Y¹ représente un groupe alkylène linéaire ou à chaîne ramifiée ayant 1 à 6, en particulier 2 à 4 atomes de carbone,
Y² représente un groupe alkylène linéaire ou à chaîne ramifiée ayant 1 à 6, en particulier 2 à 4 atomes de carbone,
x et z représentent des chiffres allant de 0 à 8, la somme de x + z étant comprise dans la fourchette de 0 à 8,0,
y représente un nombre compris dans la fourchette de 2,0 à 40,0,
R¹ représente l'hydrogène ou un groupe alkyle ayant 1 à 4 atomes de carbone,
R² représente l'hydrogène ou un groupe alkyle ayant 1 à 4 atomes de carbone, et
n représente un nombre compris dans la fourchette de 2 à 20.

5. Procédé selon la revendication 4, **caractérisé en ce qu'**il est exécuté manuellement ou à l'aide d'une machine, en particulier avec l'aide d'une machine à laver domestique ou d'un lave-vaisselle.

6. Procédé selon la revendication 4 ou 5, **caractérisé en ce que** la concentration en polymère dans la matière tinctoriale est comprise dans la fourchette de 0,01 g/l à 0,5 g/l, en particulier de 0,02 g/l à 0,2 g/l.

7. Agent détergent ou nettoyant, contenant un polymère composé d'unités de formule générale (I) ou (II)
dans lesquelles, indépendamment l'une de l'autre, A représente un groupe alkylène linéaire ou à chaîne ramifiée ayant 1 à 12, en particulier 2 à 12 atomes de carbone,
L représente A ou un groupe de formule générale (III),
dans laquelle Y¹ représente un groupe alkylène linéaire ou à chaîne ramifiée ayant 1 à 6, en particulier 2 à 4 atomes de carbone,
Y² représente un groupe alkylène linéaire ou à chaîne ramifiée ayant 1 à 6, en particulier 2 à 4 atomes de carbone,
x et z représentent des chiffres allant de 0 à 8, la somme de x + z étant comprise dans la fourchette de 0 à 8,0,
y représente un nombre compris dans la fourchette de 2,0 à 40,0,
R¹ représente de l'hydrogène ou un groupe alkyle ayant 1 à 4 atomes de carbone,
R² représente de l'hydrogène ou un groupe alkyle ayant 1 à 4 atomes de carbone, et
n représente un nombre compris dans la fourchette de 2 à 20.

8. Agent selon la revendication 7, **caractérisé en ce qu'**il contient le polymère dans des quantités allant de 0,1 % en poids à 10 % en poids, en particulier de 0,5 % en poids à 5 % en poids.

9. Utilisation selon l'une des revendications 1 à 3, procédé selon l'une des revendications 4 à 6, ou agent selon la revendication 7 ou 8, **caractérisés en ce que** le polymère présente un poids moléculaire moyen compris dans la fourchette de 500 g/mol à 100 000 g/mol, en particulier de 1 000 g/mol à 40 000 g/mol.

10. Utilisation, procédé ou agent selon l'une des revendications précédentes, **caractérisés en ce que** le polymère présente un paramètre d'agrégation X_{ag} > 1 mN/m, en particulier X_{ag} > 4 mN/m.
